# EUROPÄISCHE PATENTSCHRIFT

(11) **EP 2 365 272 B1**
(45) Veröffentlichungstag und Bekanntmachung des Hinweises auf die Patenterteilung: **18.04.2018**
(21) Anmeldenummer: 10196888.1
(22) Anmeldetag: 23.12.2010
(51) Int. Cl.: F41A 17/44, F41A 17/04, F41A 17/30

(54) **Sicherungsvorrichtung für ein Gewehr**
Safety device for a rifle
Dispositif de sécurisation pour un fusil

(30) Priorität: 12.03.2010 DE 202010003537 U
(43) Veröffentlichungstag der Anmeldung: 14.09.2011
(73) Patentinhaber: Blaser Finanzholding GmbH, 88316 Isny im Allgäu (DE)
(72) Erfinder: Blasen, Hendrik, 88299, Leutkirch-Urlau (DE); Schmid, Richard, 87634, Obergünzburg (DE)
(74) Vertreter: Charrier Rapp & Liebau

(56) Entgegenhaltungen:
- WO-A1-98/13659
- DE-A1- 4 009 372
- DE-U1-202008 014 070
- US-A- 4 532 729
- US-B1- 6 256 919

## Beschreibung

Die Erfindung betrifft eine Sicherungsvorrichtung für ein Gewehr nach dem Oberbegriff des Anspruchs 1.

Waffensicherungen zur Vermeidung einer unbeabsichtigten Schussabgabe sind bereits in einer Vielzahl von Ausführungen bekannt. Neben rein mechanischen Sicherungen mit schlossartigen Verriegelungen werden auch bereits elektronische Sicherungsmechanismen mit personenbezogenen Authentifizierungssystemen eingesetzt. Bei elektronischen Sicherungssystemen mit Personenerkennung kann der Schließmechanismus z.B. über einen Biometriesensor gesteuert und durch einen elektrischen Antrieb betätigt werden. Allerdings sind derartige Sicherungsvorrichtungen in der Regel relativ aufwändig und benötigen für die Steuerung der Stellelemente und die Sensorik auch eine entsprechende Stromversorgung.

Aus der US 4 532 729 A sind Sicherungsvorrichtungen mit einem in den Magazinschacht eines Gewehrs anstelle eines Magazins einsteckbaren Einsatz bekannt. In dem Einsatz ist ein mit Hilfe eines Sicherheitsschlosses zwischen einer Lösestellung und einer Verriegelungsstellung verschiebbares Sperrelement zur Halterung des Einsatzes in dem Magazinschacht vorgesehen. Das Sperrelement ist entweder als ein gegenüber dem Einsatz nach vorne oder hinten bewegbarer Verriegelungsvorsprung an einem durch das Schloss über einen Exzenter betätigbaren Hebel bzw. Schieber oder als Verriegelungsnase an einem mittels einer Feder in eine Verriegelungsstellung gedrückten und über das Schloss in eine Lösestellung bewegbaren Hebel ausgeführt.

Aufgabe der Erfindung ist es, eine Sicherungsvorrichtung für ein Gewehr zu schaffen, die auf einfache und dennoch sichere Weise eine unerwünschte Abgabe eines Schusses verhindern kann.

Diese Aufgabe wird durch eine Sicherungsvorrichtung mit den Merkmalen des Anspruchs 1 gelöst. Zweckmäßige Ausgestaltungen und vorteilhafte Weiterbildungen der Erfindung sind in den Unteransprüchen angegeben.

Die erfindungsgemäße Sicherungsvorrichtung enthält einen in den Magazinschacht des Gewehrs anstelle des Magazins einsteckbaren Einsatz, der mindestens ein zwischen einer Lösestellung und einer Verriegelungsstellung bewegbares Verriegelungselement mit einem in der Verriegelungsstellung in eine Rastnut an der seitlichen Innenwand des Magazinschachts und/oder in ein Verschlussteil des Gewehrs eingreifenden Verriegelungsvorsprung und ein von einer Stromversorgung unabhängiges mechanisches Schloss enthält, durch welches das mindestens eine Verriegelungselement entweder in der Verriegelungsstellung blockierbar oder zur Bewegung in die Lösestellung freigebbar ist. Durch den im Magazinschacht verriegelbaren Einsatz kann die Zuführung eines Magazins verhindert und dadurch das Gewehr gegen unerlaubte Benutzung gesichert werden. Das rein mechanische Schloss ist einfach betätigbar und benötigt keine zusätzliche Stromversorgung. Der in den Magazinschacht einsteckbare Einsatz enthält eine Schlagbolzensicherung und eine zusätzliche Abzugssicherung zur Verhinderung einer unerwünschten Betätigung eines im Systemkasten angeordneten Abzugsmechanismus. Die Abzugssicherung ist als Schutzabdeckung zum Eingriff in eine stufenförmige Vertiefung an der Unterseite des Systemkastens ausgebildet.

Gemäß einer vorteilhaften Ausgestaltung kann die Schlagbolzensicherung z.B. aus einem am Einsatz angeordneten Ansatz bestehen, der eine Anschlagfläche zur Anlage einer Schlagbolzenmutter enthält.

In einer möglichen Ausführung können in dem Einsatz zwei gegeneinander verschiebbare bolzenförmige Verriegelungselemente mit einem Verriegelungsvorsprung zum Eingriff in zwei gegenüberliegende Rastnuten an den beiden Seitenwänden des Magazinschachts angeordnet sein. Anstelle oder zusätzlich zu den beiden bolzenförmigen Verriegelungselementen kann der Einsatz aber auch nur ein Verriegelungselement enthalten, das z.B. einen Verriegelungsansatz zum Eingriff in ein Verschlussteil oder zum Eingriff in eine Rastnut im Magazinschacht enthält.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Systemkasten eines Repetiergewehrs mit einem ersten Ausführungsbeispiel einer Sicherungsvorrichtung zum Teil im Schnitt;
- **Figur 2**: den Systemkasten und die Sicherungsvorrichtung von Figur 1 in einer Ansicht von unten;
- **Figur 3**: den Systemkasten und die Sicherungsvorrichtung von Figur 1 in einem weiteren Teilschnitt;
- **Figur 4**: einen Längsschnitt durch den Systemkasten mit der Sicherungsvorrichtung von Figur 1;
- **Figur 5**: eine Schnittansicht eines Systemkastens mit einem zweiten Ausführungsbeispiel einer Sicherungsvorrichtung in der Lösestellung; und
- **Figur 6**: eine Schnittansicht eines Systemkastens mit der Sicherungsvorrichtung von Figur 5 in einer Verriegelungsstellung.

In den Figuren 1 bis 6 ist ein Verschlussgehäuse bzw. ein Systemkasten 1 eines Repetiergewehrs mit einem Schlagbolzen 2, einer Schlagbolzenmutter 3, einem Verschlussteil 4 und einem mit diesem verbundenen Kammergriff 5 gezeigt. Der Schlagbolzen 2 und die Schlagbolzenmutter 3 sind zusammen mit dem Verschlussteil 4 und dem Kammergriff 5 in einer hier nicht gezeigten Verschlussführung angeordnet. Die Verschlussführung ist über seitliche Führungsnuten 6 an der Oberseite des Systemkastens 1 verschiebbar geführt. In dem Systemkasten 1 ist ein nach unten offener Magazinschacht 7 zur Aufnahme eines hier nicht gezeigten Magazins mit integrierter Abzugseinheit vorgesehen. An den beiden in Längsrichtung des Gewehrs verlaufenden Seitenwänden 8 des Magazinschachts 7 sind zwei gegenüberliegende Rastnuten 9 zur verrastenden Halterung des Magazins eingebracht.

In dem Systemkasten 1 sind ferner in den Figuren 3 bis 6 erkennbare Ausnehmungen 10 und eine Bohrung 11 für Elemente eines nicht dargestellten Abzugsmechanismus vorgesehen. Die Einzelheiten des Abzugsmechanismus sind in der deutschen Patentanmeldung DE 10 2009 057 570 beschrieben. Auf deren Offenbarungsgehalt wird bezüglich des Abzugsmechanismus ausdrücklich Bezug genommen. Die Bohrung 11, die an einer stufenförmigen Vertiefung 12 an der Unterseite des Systemkastens 1 hinter dem Magazinschacht 7 mündet, dient zur Aufnahme eines in Figur 4 schematisch dargestellten stiftförmigen Abzugselements 13, über das ein Rasthebel und ein Abzugsstollen durch eine hier nicht dargestellte Abzugseinheit zur Freigabe des Schlagbolzens 2 betätigbar sind. Die Abzugseinheit mit Abzugsbügel und einem zur Betätigung des stiftförmigen Abzugselements 13 ausgebildeten Abzug kann an einem in den Magazinschacht 7 einsteckbaren Magazin integriert sein.

Zur Verhinderung einer unerwünschten Schussabgabe ist in den Magazinschacht 7 eine im Folgenden näher erläuterte Sicherungsvorrichtung einsetzbar. Die Sicherungsvorrichtung enthält einen in den Magazinschacht 7 anstelle des Magazins einsteckbaren Einsatz 14, der an die Form des Magazinschachts angepasst ist und ein mechanisches Schloss 15 zur gesicherten Halterung des Einsatzes 14 in dem Magazinschacht 7 oder zur Freigabe des Einsatzes 14 für dessen Entnahme aus dem Magazinschacht 7 enthält. Der Einsatz 14 weist eine in Figur 2 und den Figuren 4 bis 6 erkennbare Abzugssicherung 16 zur Sicherung des in der Bohrung 11 im Systemkasten 1 angeordneten Abzugselements 13 auf. Die als Sicherungsabdeckung ausgeführte hintere Abzugssicherung 16 greift im eingesteckten Zustand des Einsatzes 14 formschlüssig in die stufenförmige Vertiefung 12 an der Unterseite des Systemkastens 1 ein und deckt die Bohrung 11 ab, so dass ein Zugang zu dem in der Bohrung 11 angeordneten stiftförmigen Abzugselement 13 und dadurch eine unerlaubte Betätigung des Abzugselements 13 verhindert wird.

An der Oberseite des Einsatzes 14 ist außerdem eine in den Figuren 3 bis 6 gezeigte Schlagbolzensicherung mit einem oberen Ansatz 17 zur Blockierung des Schlagbolzens 2 vorgesehen. Der obere Ansatz 17 enthält eine hintere Anschlagfläche 18 zur Anlage einer Vorderseite 19 der Schlagbolzenmutter 3. Durch den Ansatz 17 kann eine Vorwärtsbewegung des Schlagbolzens 2 und damit das ungewollte Auslösen eines Schusses verhindert werden.

Bei der in den Figuren 1 bis 4 gezeigten ersten Ausführung einer Sicherungsvorrichtung sind innerhalb des Einsatzes 14 zwei in Figur 1 erkennbare bolzenförmige Verriegelungselemente 20 zwischen einer nach innen zurückgezogenen Lösestellung und einer in Figur 1 gezeigten, gegenüber dem Einsatz 14 nach außen vorgeschobenen Verriegelungsstellung verschiebbar angeordnet. Die beiden quer zur Längsrichtung des Einsatzes 14 verschiebbaren, diametral gegenüberliegenden Verriegelungselemente 20 weisen an ihrer Außenseite einen hier zylindrischen Verriegelungsvorsprung 21 zum formschlüssigen Eingriff in die für die Halterung des Magazins vorgesehen Rastnuten 9 auf. In der Verriegelungsstellung greifen die beiden Verriegelungselemente 20 mit ihren äußeren Verriegelungsvorsprüngen 21 formschlüssig in die Rastnuten 9 ein.

Die beiden Verriegelungselemente 20 können durch das Schloss 15 in der Verriegelungsstellung blockiert oder zur Bewegung in die nach innen zurückgezogene Lösestellung freigegeben werden. Hierzu ist innerhalb des Einsatzes 14 zwischen den beiden bolzenförmigen Verriegelungselementen 20 ein als Nockenscheibe ausgebildetes Sperrelement 22 angeordnet, dass durch ein zylindrisches Stellelement 23 von Hand zwischen einer Freigabestellung und einer Sperrstellung drehbar ist. Das als Nockenscheibe ausgebildete Sperrelement 22 ist um eine zu den Mittelachsen der bolzenförmigen Verriegelungselemente 20 senkrechte Achse drehbar und derart ausgebildet, dass es in der Sperrstellung die beiden Verriegelungselemente 20 durch äußere Nocken 24 in der Verriegelungsstellung hält, während es bei einer Drehung um 90° die Verriegelungselemente 20 zur Verschiebung in die Lösestellung freigibt.

Die Verriegelungselemente 20 können z.B. durch nicht dargestellte Federn nach innen in die Lösestellung beaufschlagt sein. Die Verriegelungselemente 20 können aber auch durch Federn nach außen beaufschlagt werden, so dass die Verriegelungselemente 20 beim Einstecken des Einsatzes 14 in den Magazinschacht 7 zunächst entgegen der Kraft der Federn eingedrückt werden und dann automatisch in die Rastnuten 9 einrasten. Das Stellelement 23 kann auch so mit den Verriegelungselementen 20 verbunden sein, dass die Verriegelungselemente 20 durch Drehung des Stellelements 23 ohne Federn zwischen der nach innen zurückgezogenen Lösestellung und der nach außen verschobenen Verriegelungsstellung bewegbar sind.

Das Schloss 15 ist bei der Ausführung der Figuren 1 bis 4 als Zahlenschloss mit dem von Hand drehbaren Stellelement 23 und einer hier durch drei Stellräder 25 gebildeten Zahleneingabe ausgeführt. Das in dem Einsatz 14 drehbar angeordnete Stellelement 23 weist an seinem unteren Ende ein gegenüber dem Einsatz 14 nach unten vorstehendes Griffstück 26 und an seinem oberen Ende einen in das Sperrelement 22 eingreifenden Zapfen 27 auf. Über den Zapfen 27 ist das Stellelement 23 verdrehfest mit dem Sperrelement 22 verbunden. Durch Drehung des Stellelements 23 können somit die beiden Verriegelungselemente 20 über das Sperrelement 22 in der Verriegelungsstellung blockiert oder zur Bewegung in die Lösestellung freigegeben werden. Das Schloss 15 ist derart ausgeführt, dass das Sperrelement 22 über das Stellelement 23 nur bei korrekter Zahleneingabe an den Stellrädern 25 in die Freigabestellung gedreht werden kann. Eine Entnahme des Einsatzes 14 aus dem Magazinschacht 7 ist daher nur bei korrekter Zahleneingabe möglich.

In den Figuren 5 und 6 ist ein weiteres Ausführungsbeispiel einer Sicherungsvorrichtung mit einem Einsatz 14 und einem mechanischen Schloss 15 zur gesicherten Halterung des Einsatzes 14 an einem am Verschlussteil 4 angeordneten Querstift 28 oder zur Freigabe des Einsatzes 14 für dessen Entnahme aus dem Magazinschacht 7 gezeigt. Bei dieser Ausführung ist das Schloss 15 ein Zylinderschloss mit einem nicht gezeigten Schlüssel und einem als Schließzylinder ausgeführten Stellelement 29, durch welches ein zapfenförmiges Verriegelungselement 30 bei eingestecktem Schlüssel zwischen einer in Figur 5 gezeigten Lösestellung und einer in Figur 6 dargestellten Verriegelungsstellung gedreht und durch Abziehen des Schlüssels in der Verriegelungsstellung blockiert werden kann.

Das mit dem Stellelement 29 verdrehfest verbundene zapfenförmige Verriegelungselement 30 enthält einen von der Oberseite des Einsatzes 14 vorstehenden hakenförmigen Verriegelungsvorsprung 31, der in der Verriegelungsstellung den an dem Verschlussteil 4 angeordneten Querstift 28 übergreift und dadurch eine Entnahme des Einsatzes 14 aus dem Magazinsschacht verhindert. Durch den hakenförmigen Verriegelungsvorsprung 31 kann in der Verriegelungsstellung nicht nur die Entnahme des Einsatzes 14 aus dem Magazinschacht, sondern durch Blockierung des Verschlussteils 4 auch die Betätigung des Verschlusses verhindert werden. Wird dagegen der hakenförmige Verriegelungsvorsprung 31 durch Drehung des Stellelements 29 bei eingestecktem Schlüssel um 90° in die Lösestellung gedreht, wird der hakenförmige Verriegelungsvorsprung 31 gemäß Figur 5 zur Seite gedreht, so dass der Einsatz 14 aus dem Magazinschacht 7 entnommen werden kann.

## Patentansprüche

1. Sicherungsvorrichtung für ein Gewehr, das einen Systemkasten (1) mit einem Magazinschacht (7) zur Aufnahme eines Magazins enthält, mit einem in den Magazinschacht (7) des Gewehrs anstelle des Magazins einsteckbaren Einsatz (14), der mindestens ein zwischen einer Lösestellung und einer Verriegelungsstellung bewegbares Verriegelungselement (20; 30) und ein von einer Stromversorgung unabhängiges Schloss (15) enthält, durch welches das mindestens eine Verriegelungselement (20; 30) entweder in der Verriegelungsstellung blockierbar oder zur Bewegung in die Lösestellung freigebbar ist, **dadurch gekennzeichnet, dass** das Verriegelungselement (20; 30) einen in der Verriegelungsstellung in eine Rastnut (9) an der seitlichen Innenwand (8) des Magazinschachts (7) und/oder in ein Verschlussteil (4) des Gewehrs eingreifenden Verriegelungsvorsprung (21; 31) zur Verhinderung einer Entnahme des Einsatzes aus dem Magazinschacht (7) enthält und dass der Einsatz (14) eine Schlagbolzensicherung (17, 18, 19) und eine als Schutzabdeckung zum Eingriff in eine stufenförmige Vertiefung (12) an der Unterseite des Systemkastens (1) ausgebildete Abzugssicherung (16) zur Verhinderung einer unerwünschten Betätigung eines im Systemkasten (1) angeordneten Abzugselements (13) enthält.

2. Sicherungsvorrichtung nach Anspruch 1, **dadurch gekennzeichnet, dass** die Schlagbolzensicherung (17, 18, 19) einen Ansatz (17) mit einer Anschlagfläche (18) zur Anlage einer Schlagbolzenmutter (3) umfasst.

3. Sicherungsvorrichtung nach Anspruch 1 oder 2, **dadurch gekennzeichnet, dass** das Schloss (15) ein manuell betätigbares Stellelement (23; 29) zur Freigabe des mindestens einen Verriegelungselements (20; 30) für dessen Bewegung in die Lösestellung enthält.

4. Sicherungsvorrichtung nach einem der Ansprüche 1 bis 3, **dadurch gekennzeichnet, dass** in dem Einsatz (14) zwei gegeneinander verschiebbare bolzenförmige Verriegelungselemente (20) mit einem Verriegelungsvorsprung (21) zum Eingriff in zwei gegenüberliegende Rastnuten (9) an den beiden Seitenwänden (8) des Magazinschachts (7) angeordnet sind.

5. Sicherungsvorrichtung nach Anspruch 4, **dadurch gekennzeichnet, dass** zwischen den beiden Verriegelungselementen (20) ein Sperrelement (22) angeordnet ist.

6. Sicherungsvorrichtung nach Anspruch 5, **dadurch gekennzeichnet, dass** das Sperrelement (22) äußere Nocken (24) zur Halterung der Verriegelungselemente (20) in der Verriegelungsstellung enthält.

7. Sicherungsvorrichtung nach einem der Ansprüche 1 bis 6, **dadurch gekennzeichnet, dass** in dem Einsatz (14) ein zapfenförmiges Verriegelungselement (30) mit einem gegenüber dem Einsatz (14) nach oben vorstehenden Verriegelungsvorsprung (31) zum Eingriff in ein Verschlussteil (4) angeordnet ist.

8. Sicherungsvorrichtung nach Anspruch 7, **dadurch gekennzeichnet, dass** der Verriegelungsvorsprung (31) zum Eingriff in einen am Verschlussteil (4) angeordneten Querstift (28) hakenförmig ausgebildet ist

## Claims

1. Safety device for a rifle which comprises a receiver (1) with a magazine slot (7) for receiving a magazine, with an insert (14) which can be inserted into the magazine slot (7) of the rifle in place of the magazine and comprises at least one locking element (20; 30) which can be moved between a release position and a locking position and a lock (15) which is independent of any power supply and through which the at least one locking element (20; 30) can either be locked in the locking position or released in order to move into the release position, **characterised in that** the locking element (20; 30) comprises a locking projection (21; 31) which in the locking position engages in a locking groove (9) in the inner side wall (8) of the magazine slot (7) and/or in a part (4) of the action of the rifle in order to prevent extraction of the insert from the magazine slot (7), and **in that** the insert (14) comprises a firing pin safety (17, 18, 19) and a trigger safety (16) which is embodied in the form of a protective cover for engagement in a step-shaped recess (12) on the underside of the receiver (1) in order to prevent undesirable operation of a trigger element (13) arranged in the receiver (1).

2. Safety device according to claim 1, **characterised in that** the firing pin safety (17, 18, 19) comprises a projection (17) with a stop face (18) for bearing of a firing pin piece (3).

3. Safety device according to claim 1 or 2, **characterised in that** in the lock (15) comprises a manually operated setting element (23; 29) to release the at least one locking element (20; 30) so that it can move into the release position.

4. Safety device according to one of claims 1 to 3, **characterised in that** arranged in the insert (14) there are two pin-shaped locking elements (20) which can be moved towards one another with a locking projection (21) for engagement in two opposing locking grooves (9) in the two side walls (8) of the magazine slot (7).

5. Safety device according to claim 4, **characterised in that** a blocking element (22) is arranged between the two locking elements (20).

6. Safety device according to claim 5, **characterised in that** the blocking element (22) comprises outer cams (24) for holding the locking elements (20) in the locking position.

7. Safety device according to one of claims 1 to 6, **characterised in that** arranged in the insert (14) there is a peg-shaped locking element (30) with a locking projection (31) which protrudes upwards in relation to the insert (14) in order to engage in a part (4) of the action.

8. Safety device according to claim 7, **characterised in that** the locking projection (31) is hook-shaped in order to engage in a transverse pin (28) arranged on the part (4) of the action.

## Revendications

1. Dispositif de sécurité pour un fusil, qui contient une caisse de système (1) avec un puits de chargeur (7) pour la réception d'un chargeur, avec un insert (14) enfichable dans le puits de chargeur (7) du fusil à la place du chargeur qui contient au moins un élément de verrouillage (20 ; 30) mobile entre une position de détachement et une position de verrouillage et une culasse mobile (15) indépendante d'une alimentation en courant par laquelle l'au moins un élément de verrouillage (20 ; 30) peut être bloqué dans la position de verrouillage ou libéré pour le déplacement dans la position de détachement, **caractérisé en ce que** l'élément de verrouillage (20 ; 30) contient une saillie de verrouillage (21 ; 31) venant en prise dans la position de verrouillage dans une rainure d'encliquetage (9) sur la paroi intérieure latérale (8) du puits de chargeur (7) et/ou dans une partie de culasse (4) du fusil pour empêcher un retrait de l'insert du puits de chargeur (7) et que l'insert (14) contient une sécurité de percuteur (17, 18, 19) et une sécurité de détente (16) réalisée en tant que recouvrement de protection pour la mise en prise dans une cavité (12) à gradins sur le côté inférieur de la caisse de système (1) pour empêcher un actionnement non souhaité d'un élément de détente (13) disposé dans la caisse de système (1).

2. Dispositif de sécurité selon la revendication 1, **caractérisé en ce que** la sécurité de percuteur (17, 18, 19) comporte une saillie (17) avec une surface de butée (18) pour l'appui d'un manchon de percuteur (3).

3. Dispositif de sécurité selon la revendication 1 ou 2, **caractérisé en ce que** la culasse mobile (15) contient un élément de réglage (23 ; 29) actionnable manuellement pour la libération d'au moins un élément de verrouillage (20 ; 30) pour son mouvement dans la position de détachement.

4. Dispositif de sécurité selon l'une quelconque des revendications 1 à 3, **caractérisé en ce que** dans l'insert (14) deux éléments de verrouillage (20) en forme de boulon mobiles l'un par rapport à l'autre sont disposés avec une saillie de verrouillage (21) pour la mise en prise dans deux rainures d'encliquetage (9) opposées sur les deux parois latérales (8) du puits de chargeur (7).

5. Dispositif de sécurité selon la revendication 4, **caractérisé en ce qu'**un élément de blocage (22) est disposé entre les deux éléments de verrouillage (20).

6. Dispositif de sécurité selon la revendication 5, **caractérisé en ce que** l'élément de blocage (22) contient des cames extérieures (24) pour le support des éléments de verrouillage (20) dans la position de verrouillage.

7. Dispositif de sécurité selon l'une quelconque des revendications 1 à 6, **caractérisé en ce que** dans l'insert (14) un élément de verrouillage (30) en forme de tenon est disposé avec une saillie de verrouillage (31) dépassant vers le haut par rapport à l'insert (14) pour la mise en prise dans une partie de culasse (4).

8. Dispositif de sécurité selon la revendication 7, **caractérisé en ce que** la saillie de verrouillage (31) est réalisée en forme de crochet pour la mise en prise dans une tige transversale (28) disposée sur la partie de culasse (4).
